# EUROPÄISCHE PATENTSCHRIFT

(11) **EP 3 044 374 B1**
(45) Veröffentlichungstag und Bekanntmachung des Hinweises auf die Patenterteilung: **11.10.2017**
(21) Anmeldenummer: 14753207.1
(22) Anmeldetag: 14.08.2014
(51) Int. Cl.: E01B 27/02, E01B 27/06, E01B 27/10, E01B 35/00, G01B 11/14, E01B 33/00

(54) **VERFAHREN FÜR DIE KORREKTUR EINES GLEISES**
METHOD FOR CORRECTING A RAIL TRACK
PROCÉDÉ DE CORRECTION D'UNE VOIE

(30) Priorität: 11.09.2013 AT 7012013
(43) Veröffentlichungstag der Anmeldung: 20.07.2016
(73) Patentinhaber: Plasser & Theurer Export von Bahnbaumaschinen Gesellschaft m.b.H., 1010 Wien (AT)
(72) Erfinder: LINTZ, Gerard, F-57803 Bening les Saint-Avold (FR)
(86) Internationale Anmeldenummer: PCT/EP2014/002251
(87) Internationale Veröffentlichungsnummer: WO 2015/036084

(56) Entgegenhaltungen:
- EP-A2- 0 511 191
- GB-A- 2 186 309

## Beschreibung

Die Erfindung betrifft ein Verfahren für die Korrektur einer Gleislage in Verbindung mit einer Schotterreinigung durch eine bezüglich einer Arbeitsrichtung einer Stopfmaschine vorgeordnete Reinigungsmaschine.

Eine Kombination von Schotterreinigung eines Gleises mit einer unmittelbar anschließenden Gleislagekorrektur durch eine Stopfmaschine ist durch GB 2 186 309 bekannt.

In dem Artikel "Track machine guidance" in der Fachzeitschrift "Rail Infrastructure", 31 (2003), Seiten 47 bis 49, wird ein Verfahren zur Vermessung der Gleislage näher beschrieben. Ein während der Gleisvermessung stationäres und mit einem Lasersender ausgestattetes Messfahrzeug wird in Arbeitsrichtung bis zu einem nächstfolgenden, geodätisch vermessenen Festpunkt verfahren, der sich im Normalfall auf einem Fahrleitungsmast befindet. Der Lasersender wird bezüglich des in Gleisquerrichtung angrenzenden Festpunktes eingerichtet und damit in eine exakte Soll-Position gebracht. Anschließend wird der Lasersender mit Hilfe eines an diesem befestigten Fernrohres auf einen auf dem mobilen, hinteren Messfahrzeug befindlichen Empfänger eingerichtet.

Die Aufgabe der vorliegenden Erfindung liegt nun in der Schaffung eines Verfahrens der eingangs genannten Art, mit dem eine verbesserte Gleislagekorrektur möglich ist.

Diese Aufgabe wird erfindungsgemäß mit einem Verfahren der gattungsgemäßen Art durch die im Kennzeichen des Hauptanspruches angeführten Merkmale gelöst.

Mit diesem Verfahren ist es möglich, unter Vermeidung einer lediglich auf die Messung der Gleislage beschränkten Messfahrt die Gesamtlänge der Gleisbaustelle zu reduzieren.

Weitere Vorteile der Erfindung ergeben sich aus dem Unteranspruch und der Zeichnungsbeschreibung.

Im Folgenden wird die Erfindung anhand eines in der Zeichnung dargestellten Ausführungsbeispieles näher beschrieben. Es zeigen: Fig. 1 eine Seitenansicht einer Reinigungsmaschine zur Reinigung von Schotter eines Gleises, sowie eine nachfolgende Stopfmaschine für eine Gleislagekorrektur, und Fig. 2 eine vergrößerte Ansicht eines Visierwagens in Gleislängsrichtung.

Auf einer in Fig. 1 dargestellten Gleisbaustelle ist eine Reinigungsmaschine 1 zur Reinigung von Schotter eines Gleises 2 vorgesehen. Diese besteht im Wesentlichen aus einer Räumkette 3 zur Schotteraufnahme und einer Siebanlage 4. Der gereinigte Schotter wird über eine Abwurfstelle 5 auf das Gleis 2 abgeworfen. An einem - bezüglich einer Arbeitsrichtung 6 - hinteren Ende 7 der Reinigungsmaschine 1 ist ein Messanhänger 8 vorgesehen. Dieser weist ein aus Messachsen 9 und einer Messsehne gebildetes Gleismesssystem 10 auf.

Unmittelbar hinter der Reinigungsmaschine 1 ist ein - in Fig. 2 vergrößert dargestellter - Visierwagen 11 für eine Abstandsmessung zu einem Fixpunkt 12 vorgesehen, der auf einem Fahrleitungsmast 13 befestigt ist.

Hinter dem Visierwagen 11 ist eine Stopfmaschine 14 mit einem Messanhänger 15 vorgesehen. Dieser ist an einem hinteren Maschinenende 16 angelenkt und ebenfalls mit auf dem Gleis 2 abrollbaren Messachsen 9 und einer Messsehne ausgestattet.

Der in Fig. 2 ersichtliche Visierwagen 11 ist durch einen Antrieb 17 und Räder 18 auf dem Gleis 2 verfahrbar und bereits durch EP 0 511 191 bekannt. Mit Hilfe eines Lasersenders 19 und eines Laserstrahles 20 kann in einem Rechner 22 die Lage des Gleises 2 in bezug auf den Fixpunkt 12 errechnet werden. Der Visierwagen 11 kann von einer neben dem Gleis 2 befindlichen Bedienungsperson mit Hilfe eines Fernsteuergerätes 21 gesteuert werden.

Im Folgenden wird nun das erfindungsgemäße Verfahren näher beschrieben. Während mit dem ersten Fahrzeug, der Reinigungsmaschine 1, kontinuierlich Schotter gereinigt wird, erfolgt mit der nachfolgenden Stopfmaschine 14 eine ebenso kontinuierliche Korrektur der Gleislage.

Nach einer Rückführung des gereinigten Schotters in das Gleis 2 wird dessen Ist-Lage unter Erfassung von Istlagedaten durch den Messanhänger 8 gemessen. Parallel dazu werden unmittelbar hinter der Reinigungsmaschine 1 durch den Visierwagen 11 Fixpunkt-Korrekturwerte ermittelt, indem die aktuelle Gleis- oder Istlage in Bezug auf Fixpunkte 12 erfasst wird. Die Istlagedaten und die Fixpunkt-Korrekturwerte werden per Funk auf die nachfolgende Stopfmaschine 14 übertragen und in Verbindung mit einem Softwareprogramm zur Ermittlung von Korrekturwerten für eine durch Unterstopfung zu schaffende Gleis-Solllage verwendet.

In einer weiteren Variante der Erfindung kann unmittelbar hinter der in Fig. 1 dargestellten Stopfmaschine 14 eine weitere Stopfmaschine eingesetzt werden. In diesem Fall werden weitere Istlagedaten des Gleises 2, die durch den Messanhänger 15 der vorgeordneten ersten Stopfmaschine 14 gemessen werden, per Funk auf die nachfolgende Stopfmaschine zur Errechnung der erforderlichen Gleiskorrekturwerte übertragen.

## Patentansprüche

1. Verfahren für die Korrektur einer Gleislage in Verbindung mit einer Schotterreinigung durch eine bezüglich einer Arbeitsrichtung (6) einer Stopfmaschine (14) vorgeordnete Reinigungsmaschine (1), **gekennzeichnet durch** folgende Schritte:
a) nach einer Rückführung von gereinigtem Schotter in ein Gleis (2) wird dessen Ist-Lage unter Erfassung von Istlagedaten gemessen,
b) parallel dazu werden Fixpunkt-Korrekturwerte ermittelt, indem die Gleislage in Bezug auf Fixpunkte (12) erfasst wird,
c) die Istlagedaten und die Fixpunkt-Korrekturwerte werden auf die nachfolgende Stopfmaschine (14) übertragen und für die Ermittlung von Korrekturwerten für eine durch Unterstopfung zu schaffende Gleis-Solllage verwendet.

2. Verfahren nach Anspruch 1, **dadurch gekennzeichnet, dass** unmittelbar nach einer ersten Unterstopfung des Gleises durch die genannte Stopfmaschine (14) wiederum sowohl Istlagedaten als auch Fixpunkt-Korrekturwerte erfasst und für eine Ermittlung von neuerlichen Korrekturwerten für eine Gleis-Solllage durch eine nachfolgende zweite Stopfmaschine verwendet werden.

## Claims

1. A method for correction of a track position in connection with ballast cleaning by means of a cleaning machine (1) which precedes a tamping machine (14) with regard to a working direction (6), **characterized by** the following steps:
a) after cleaned ballast has been returned to a track (2), the actual position of the latter is measured while determining actual position data,
b) parallel to that, fixed point correction values are determined in that the track position with respect to fixed points (12) is detected,
c) the actual position data and the fixed point correction values are transmitted to the tamping machine (14), following behind, and are used for determining correction values for a desired track position to be created by tamping.

2. A method according to claim 1, **characterized in that**, immediately after a first tamping of the track by the said tamping machine (14), both actual position data as well as fixed point correction values are detected again and used by a following second tamping machine for determining new correction values for a desired track position.

## Revendications

1. Procédé pour la correction d'une assiette de voie en connexion avec un nettoyage de ballast par une machine de nettoyage (1) disposée en amont par rapport à un sens de travail (6) d'une machine de bourrage (14), **caractérisé par les étapes suivantes :**
a) après un recyclage de ballast nettoyé dans une voie ferrée (2), son assiette réelle est mesurée en détectant des données d'assiette réelle,
b) des valeurs de correction de point de repère sont déterminées parallèlement à cette étape en ce que l'assiette de voie est détectée par rapport à des points de repère (12),
c) les données d'assiette réelle et les valeurs de correction de point de repère sont transmises à la machine de bourrage subséquente (14) et utilisées pour la détermination de valeurs de correction pour une assiette de consigne de voie à créer par bourrage inférieur.

2. Procédé selon la revendication 1, **caractérisé en ce qu'**aussi bien des données d'assiette réelle que des valeurs de correction de point de repère sont de nouveau détectées directement après un premier bourrage inférieur de la voie ferrée par ladite machine de bourrage (14) et utilisées pour une détermination de nouvelles valeurs de correction pour une assiette de consigne de voie par une seconde machine de bourrage subséquente.
